# EUROPÄISCHE PATENTANMELDUNG

(11) **EP 2 336 461 A2**
(43) Veröffentlichungstag der Anmeldung: **22.06.2011**
(21) Anmeldenummer: 10015452.5
(22) Anmeldetag: 09.12.2010
(51) Int. Cl.: E05B 13/08, E05B 15/02

(54) **Beschlag für einen Fensterflügel**

(30) Priorität: 18.12.2009 DE 102009059067
(71) Anmelder: Dorma GmbH + Co. KG, 58256 Ennepetal (DE)
(72) Erfinder: Speckamp, Hans-Rainer, 58339 Breckerfeld (DE); Lundberg, Lars, 113 49 Stockholm (SE)

(57) **Zusammenfassung**

Die Erfindung betrifft einen Beschlag (10) für ein Flügelelement, insbesondere für einen Fensterflügel, mit einem Beschlagkörper (11), der zur Montage auf das Flügelelement ausgebildet ist, wobei eine Griffeinheit (12) in einer Betätigungsachse (12a) drehbar im Beschlagkörper (11) aufgenommen ist, und wobei im Beschlagkörper (11) ferner ein Schließzylinder (13) vorgesehen ist, der in einer Zylinderachse (13a) betätigbar ist, sodass die Griffeinheit (12) über eine Wirkverbindung blocklerbar und freigebbar ist.

Erfindungsgemäß ist vorgesehen, dass der Schließzylinder (13) derart im Beschlagkörper (11) aufgenommen ist, dass die Zylinderachse (13a) des Schließzylinders (13) parallel beabstandet zur Betätigungsachse (12a) der Griffeinheit (12) im Beschlagkörper (11) angeordnet ist, wobei die Wirkverbindung zwischen dem Schließzylinder (13) und der Griffeinheit (12) ein Koppelelement (14) aufweist.

## Beschreibung

Die vorliegende Erfindung betrifft einen Beschlag für ein Flügelelement, insbesondere für einen Fensterflügel, mit einem Beschlagkörper, der zur Montage auf das Flügelelement ausgebildet ist, wobei eine Griffeinheit in einer Betätigungsachse drehbar im Beschlagkörper aufgenommen ist und wobei im Beschlagkörper ferner ein Schließzylinder vorgesehen ist, der in einer Zylinderachse betätigbar ist, so dass die Griffeinheit. über eine Wirkverbindung mit dem Schließzylinder blockierbar und freigebbar ist.

Aus der DE 295 14 774 U1 ist ein gattungsbildender Beschlag für ein Flügelelement bekannt, wobei der Beschlagkörper zur Montage auf das Flügelelement ausgebildet ist. Im Beschlagkörper ist eine Griffeinheit in einer Betätigungsachse drehbar aufgenommen, wobei in der Griffeinheit ein Schließzylinder eingebracht ist, so dass die Zylinderachse des Schließzylinders mit der Betätigungsachse der Griffeinheit im Wesentlichen zusammenfällt. Zwischen der Griffeinheit und dem Schließzylinder ist eine Wirkverbindung vorhanden, so dass durch Betätigung des Schließzylinders die Griffeinheit blockierbar oder freigebbar ist und so dass ein abschließbarer Fensterbeschlag geschaffen ist. Nachteilhafterweise ist der Schließzylinder leicht manipulierbar, da dieser lediglich gemäß eines niedrigen Sicherheitsstandards ausführbar ist, um in die Griffeinheit integrierbar zu sein. Weiterhin ist es von Nachteil, dass insbesondere bei einsteckendem Schüssel im Schließzylinder die Bedienbarkeit der Griffeinheit eingeschränkt ist.

Aus der DE 20 2006 004 534 U1 ist ein weiterer Beschlag für ein Flügelelement bekannt, wobei im Beschlagkörper, der zur Montage auf das Flügelelement ausgebildet ist, ein Schließzylinder eingebracht ist. Dieser weist eine Wirkverbindung mit der Griffeinheit auf, um diese zu blockieren oder freizugeben. Die Mittel zur Bildung der Wirkverbindung sind auf Grund der seitlichen Anordnung des Schließzylinders aufwendig ausgestaltet, wobei die Bedienbarkeit des Schließzylinders stark eingeschränkt ist. Der Schlüssel zur Betätigung des Schließzylinders muss angrenzend an die Oberfläche des Flügelelementes bedient werden, wodurch sich eine erschwerte Handhabung ergibt. Ferner ist erforderlich, den Beschlagkörper in der Höhe über dem Flügelelement derart zu dimensionieren, dass der Schließzylinder in den Beschlagkörper integrierbar ist.

Es ist daher die Aufgabe der vorliegenden Erfindung, einen Beschlag für ein Flügelelement zu schaffen, der die Nachteile des vorgenannten Standes der Technik überwindet und einfach bedienbar und einfach ausgestaltet ist.

Diese Aufgabe wird ausgehend von einem Beschlag für ein Flügelelement gemäß dem Oberbegriff des Anspruches 1 in Verbindung mit den kennzeichnenden Merkmalen gelöst. Vorteilhafte Weiterbildungen der Erfindung sind in den abhängigen Ansprüchen angegeben.

Die Erfindung schließt die technische Lehre ein, dass der Schließzylinder derart im Beschlagkörper aufgenommen ist, dass die Zylinderachse des Schließzylinders parallel beabstandet zur Betätigungsachse der Griffeinheit im Beschlagkörper angeordnet ist, wobei die Wirkverbindung zwischen dem Schließzylinder und der Griffeinheit ein Koppelelement aufweist. Die Erfindung geht dabei von dem Gedanken aus, eine freie Anordnung des Schließzylinders im Beschlagkörper zu schaffen, so dass sowohl eine einfache Ausgestaltung der Wirkverbindung in Form eines Koppelelementes möglich ist, als auch eine einfache Handhabung des Schließzylinders geschaffen wird.

Der Schließzylinder ist in selner Anordnung vergleichbar mit der Anordnung eines Schließzylinders in einem Türblatt. Eine Person kann elnen Schlüssel verwenden, der auf ergonomische Weise in den Schließkanal des Schließzylinders eingeführt werden kann. Da erfindungsgemäß jedoch die Zylinderachse getrennt beabstandet von der Betätlgungsachse der Griffeinheit angeordnet ist, ist die Auswahl und Anordnung des Schließzylinders nicht an die geometrischen Vorgaben der Griffeinheit gebunden. Folglich wird die Möglichkeit geschaffen, einen Schließzylinder eines höheren Sicherheitsstandards zu verwenden, der beispielsweise Bestandteil einer Schließanlage sein kann.

Es ist von besonderem Vortell, dass der Beschlagkörper einen Aufnahmekanal aufweist, der zur wieder entnehmbaren Aufnahme des Schließzylinders ausgebildet ist. Insbesondere dann kann der Schließzylinder als Bestandteil einer Schließanlage ausgeführt sein, so dass dieser austauschbar in den Beschlagkörper einsetzbar und aus diesem auch wieder her ausnehmbar ist. Insbesondere kann der Schließzylinder als Wechselzylinder ausgeführt sein, so dass Schließzylinder unterschledllcher Berechtigungsstufen durch einfaches Austauschen des Schließzylinders im Aufnahmekanal des 8eschlagkörpers gegeneinander ermöglicht ist. Der Aufnahmekanal erstreckt sich entlang der Zylinderachse, wobei die Zylinderachse mit der Drehachse des Schließzylinderkerns übereinstimmt, die zugleich den Schlüsselkanal im Schließzyllnderkern bildet. Folglich kann der Schließzylinder durch einfache Handhabung senkrecht aus dem Aufnahmekanal herausgezogen und in diesen wieder hinein geschoben werden.

Nach einer vorteilhaften Ausführungsform weist das Koppelelement eine Schließzylinderseite auf, die in Richtung zum Schließzylinder weist, wobei das Koppelelement ferner eine Grlffelnheitsseite aufweist, die in Richtung zur Griffeinheit weist, so dass das Koppelelement entlang einer Elementachse länglich ausgebildet ist und sich zwischen der Zylinderachse und der Betätigungsachse erstreckt.

Vorteilhafterweise ist der Schließzylinder derart mit dem Koppelelement wirkverbunden, dass die Schließzylinderseite des Koppelelementes durch Aktivierung des Schließzylinders entlang einer Kreisbahn bewegbar ist. Durch die Bewegung der Schließzylinderseite des Koppelelementes entlang einer Kreisbahn wird eine Hubbewegung auf der Gdffeinheitsseite des Koppelelementes erzeugt, so dass das Koppelelement insbesondere eine Pleuelbewegung ausführt, wenn der Schließzylinder aktiviert wird, d. h., wenn der Schließzylinderkem mittels eines Schlüssels in Drehung versetzt wird.

Vorzugsweise umfasst die Wirkverbindung zwischen dem Schließzylinder und dem Koppelelement eine Steuerscheibe, die mit dem Schließzylinder in Rotation versetzbar ist. Ähnlich einer Pleuel in einem Hubkolbenmotor, führt die Pleuel an einer ersten Endseite eine Kreisbewegung aus, wobei die gegenüberliegende zweite Endseite linear geführt ist, um eine Hubbewegung auszuführen. Die Kreisbewegung kann durch Rotation des Schließzylinderkerns im Schließzylinder erzeugt werden, wobei zunächst durch Rotation des Schließzylinderkerns die Steuerscheibe in Rotation versetzt wird. Die Schließzylinderseite des Koppelelementes ist im außenseitigen Bereich mit der Steuerscheibe verbunden, so dass das schließzylinderseitige Ende des Koppelelementes um die Zylinderachse rotiert, wenn die Steuerscheibe in Drehbewegung versetzt wird. Daraus folgt durch entsprechende Führung eine Hubbewegung der Griffeinheitsseite des Koppelelementes, so dass die Hubstellung der Griffeinheitsseite des Koppelelementes von der Stellung des Schlüssels im Schließzylinder abhängt.

Gemäß einer weiteren vorteilhaften Ausführung des Beschlages kann ein Sperrkörper mit wenigstens einer Freimachung im Beschlagkörper aufgenommen sein, wobei der Sperrkörper vorzugsweise drehfest mit der Griffeinheit verbunden ist. Folglich kann die Griffeinheitsseite des Koppelelementes mittels der Hubbewegung als Sperrbolzen wirken, indem die Griffeinheitsseite in Abhängigkeit der Rotationsstellung der Steuerscheibe in die Freimachung des Sperrkörpers einführbar und aus dieser wieder zurückziehbar ist. Ist die Drehbewegung des Sperrkörpers blockiert, so folgt zugleich ein Blockieren der Griffeinheit, so dass diese deaktiviert ist. Eine Betätigung der Griffeinheit und damit ein Öffnen des Flügelelementes im Rahmen ist folglich unterbunden. Erst wenn durch entsprechende Schlüsselstellung Im Schließzylinder und eine daraus folgende Position der Steuerscheibe eine Hubposition der Griffeinheitsseite des Koppelelementes erzeugt wird, in der die Griffeinheitsseite nicht mehr in die Freimachung hineinragt, kann die Griffeinheit wieder betätigt werden.

Nach einer weiteren vorteilhaften Ausführungsform des Beschlages kann die Schließzylinderseite des Koppelelementes mittels eines Verbindungsbolzens mit der Steuerscheibe verbunden sein, wobei zur Führung der Hubbewegung der Griffeinheitsseite des Koppelelementes zumindest eine Führungsausformung im Beschlagkörper eingebracht ist. die Führungsausformung ist trichterförmig ausgebildet und in Richtung zur Zylinderachse geöffnet. Durch die Rotation der Schließzylinderseite des Koppelelementes führt dieses eine Art Pendelbewegung um die Griffeinheitsseite des Koppelelementes aus, so dass die Führungsausformung eine Art freies Gelenk bildet, und das Koppelelement um die Griffeinheitsseite die Pendelbewegung ausführt, die der Hubbewegung überlagert ist.

Der Verbindungsbolzen erstreckt sich durch ein Loch hindurch, das in der Schließzylinderseite endseitig im Koppelelement eingebracht ist und eine Art Auge bildet. Ferner erstreckt sich der Verbindungsbolzen in die Steuerscheibe hinein oder durch die Steuerscheibe hindurch, wobei in der Steuerscheibe eine Schlitzgeometrie eingebracht ist, die eine Länge über einem Wickelsegment aufweist, so dass die Steuerscheibe über einen bestimmten Winkelbereich der Drehbewegung vom Koppelelement entkoppelt ist. Diese wirkt sich insbesondere bei Umkehr der Drehbewegung der Steuerscheibe aus, so dass auf vorteilhafte Weise gezielte Drehbewegungen des Schlüssels im Schließzylinder keine Bewegung des Koppelelementes erzeugen.

Um eine Wirkverbindung zwischen dem Schließzylinder und der Steuerscheibe zu schaffen, kann die Steuerscheibe mit einem rotatorisch bewegbaren Mitnehmerelement des Schließzylinders zusammenwirken und in Drehbewegung versetzt werden. Die Drehachse der Steuerscheibe und des Mitnehmerelementes können dabei mit der Zylinderachse des Schließzylinders zusammenfallen. Das Mitnehmerelement kann unmittelbar am Schließzylinder angebracht sein, so dass bei Entnahme des Schließzylinders aus dem Aufnahmekanal eine Trennung zwischen dem Mitnehmerelement und der Steuerscheibe erfolgt. Zur Drehübertragung zwischen dem Mitnehmerelement und der Steuerscheibe kann das Mitnehmerelement Verbindungslöcher aufweisen, in die Verbindungszapfen hinein führbar sind, die an der Steuerscheibe vorhanden sind. Folglich ist die damit gebildete Verbindung in Richtung zur Zylinderachse lösbar und bei Einsetzen des Schließzylinders in den Aufnahmekanal wieder herstellbar.

Gemäß einer weiteren vorteilhaften Ausführungsform ist der Schließzylinder mittels eines Schlüssels in eine Entnahmestellung bringbar, in der der Schließzylinder aus dem Aufnahmekanal des Beschlagkörpers entnehmbar ist. Die Entnahmestellung des Schließzylinders entspricht dabei der Stellung, in der die Griffeinheitsseite des Koppelelementes nicht in Eingriff mit dem Sperrkörper ist. Folglich kann der Schließzylinder nur dann entnommen werden, wenn die Griffeinheit durch den Schließzylinder nicht blockiert ist. Die Entnahmestellung zur Entnahme des Schließzylinders aus dem Aufnahmekanal kann einer Schlüsselabzugsstellung 180° gegenüberlegen, so dass der Schlüssel folglich in einer Position aus dem Schließzylinder entnommen werden kann, wenn die Griffeinheitsseite des Koppelelementes mit dem Sperrkörper in Eingriff bringbar ist.

Vorteilhafterweise weist das Koppelelement eine und vorzugsweise zwei oder mehrere Rastnuten auf, in die ein mittels einer Feder belasteter Stift eindrückbar ist. Die Rastnuten können sich auf der freien Erstreckung des Koppelelementes zwischen der Schließzylinderseite und der Griffeinheitsseite befinden. Der Stift ist gemeinsam mit der Feder im Beschlagkörper eingebracht, und der Stift kann durch die Feder in die Rastnuten des Koppelelementes hineingedrückt werden. Damit entstehen beispielsweise bei zwei Rastnuten im Koppelelement zwei Raststellungen des Koppelelementes, die auch dann beibehalten werden kann, wenn beispielsweise der Schließzylinder derart gedreht wird, dass sich der Verbindungsbolzen lediglich entlang der Schlitzgeometrie in der Steuerscheibe bewegt. Eine Änderung der Eingriffssituation der Griffeinheitsseite des Koppelelementes in die Rastkerbe des Sperrkörpers kann vorzugsweise dadurch erfolgen, dass das Koppelelement derart bewegt wird, dass der Stift von einer ersten Rastnut in eine zweite Rastnut wechselt Folglich sind die Freigabestellung und die Blockierstellung des Koppelelementes in Wirkverbindung mit dem Sperrkörper in vorgegebenen Positionen definiert.

Der Beschlagkörper kann vorteilhafterweise eine Bodenseite mit einem Aufnahmeraum aufweisen, so dass bei einer Anordnung des Beschlages am Flügelelement die Bodenseite an die Oberfläche des Flügelelementes angrenzt Wenigstens das Koppelelement und vorzugsweise ferner die Steuerscheibe und/oder der Sperrkörper können aus Richtung der Bodenseite in den Aufnahmeraum eingebracht sein. Zum Verschluss des Aufnahmeraums kann eine Bodenplatte vorgesehen sein, die auf der Bodenseite des Beschlagkörpers angeordnet wird. Zur Montage des Beschlages kann auf einfache Weise zunächst die Steuerscheibe so eingesetzt werden, dass diese mit dem Mitnehmerelement am Schließzylinder drehfest verrastet. Daraufhin kann das Koppelelement eingefügt werden, um nachfolgend die Schließzylinderseite des Koppelelementes mittels des Verbindungsbolzens mit der Steuerscheibe zu verbinden. Vor Einbringung des Koppelelementes können die Feder und der Stift in eine dafür ausgebildete Vertiefung im Beschlagkörper bzw. im Aufnahmeraum eingesetzt werden, wobei abschließend die Bodenplatte mittels Schraubelementen bodenseitig am Beschlagkörper befestigt wird. Dadurch werden die Steuerscheibe, das Koppelelement sowie der Sperrkörper im Aufnahmeraum fixiert. Insbesondere drückt die Feder den Stift in die Rastnuten im Koppelelement, so dass durch Anordnung der Bodenplatte das Koppelelement sicher in seiner Position verbleibt, ohne dass die Feder das Koppelelement über den Stift aus der Position heraus drückt.

Nach einer weiteren Ausführungsform des erfindungsgemäßen Beschlages kann die Griffeinheit eine Handhabe aufweisen, die mittels einer lösbaren Verbindung an einem Betätigungsschaft angeordnet ist. Folglich kann die Handhabe von einer ersten Seite und von einer der ersten Seite gegenüberliegenden zweiten Seite durch die lösbare Verbindung am Betätigungsschaft angeordnet werden, insbesondere um eine Umstellung des Beschlages zwischen einem rechts schließenden und einem links schließenden Flügelelement zu ermöglichen. Auch kann die Handhabe derart ausgeführt sein, dass diese von beiden Seiten am Betätigungsschaft angeordnet werden kann, sodass zugleich unterschiedliche Bedienhöhen realisierbar sind.

Mit weiterem Vorteil kann ein elektrischer Signalgeber vorgesehen sein, mit dem die Betätigungsstellung der Griffeinheit detektierbar ist und/oder mit dem die Blockierstellung und/oder die Freigabestellung des Schließzylinders detektierbar ist. Der elektrische Signalgeber kann als Schalter, insbesondere als Mikroschalter, ausgeführt sein, welcher im Beschlagkörper aufgenommen ist. Vorzugsweise ist der Schalter bzw. Mikroschalter mit zumindest einem weiteren elektrischen Mittel verbunden, das vorzugsweise in einem Gebäude installiert ist. Mit diesem elektrischen Mittel ist die Öffnungs- und Schließposition und/oder die Blockier- bzw. Freigabeposition des Flügelelementes detektierbar oder das elektrische Mittel ist als Alarmanlage ausgeführt.

Weitere, die Erfindung verbessernde Maßnahmen werden nachstehend gemeinsam mit der Beschreibung eines bevorzugten Ausführungsbeispiels der Erfindung anhand der Figuren näher dargestellt.

Es zeigen:
- Figur 1a:: ein Ausführungsbeispiel eines Beschlages gemäß der vorliegenden Erfindung in einer Seitenansicht,
- Figur 1b:: der Beschlag der vorliegenden Erfindung gemäß Figur 1a in einer Draufsicht,
- Figur 2:: der Beschlag der vorliegenden Erfindung in einer fliegenden Anordnung aus oberseitiger Sicht,
- Figur 3:: der Beschlag der vorliegenden Erfindung in einer fliegenden Anordnung aus unterseitiger Sicht,
- Figur 4:: der Beschlag der vorliegenden Erfindung in einer perspektivischen Ansicht, wobei Details der Anordnung der Steuerscheibe im Beschlagkörper gezeigt sind,
- Figur 5a:: eine Detailansicht der Anordnung des Koppelelementes in Wirkverbindung mit der Steuerscheibe sowie mit dem Sperrkörper, wobei der Sperrkörper durch das Koppelelement gesperrt ist,
- Figur 5b:: eine Detailansicht der Anordnung des Koppelelementes in Wirkverbindung mit der Steuerscheibe sowie mit dem Sperrkörper, wobei der Sperrkörper durch das Koppelelement freigegeben ist,
- Figur 5c:: eine Detailansicht der Anordnung des Koppelelementes in einer Entnahmestellung des Schließzylinders.

In den Figuren 1a und 1b ist ein Ausführungsbeispiel eines Beschlages 10 gemäß der vorliegenden Erfindung dargestellt. Figur 1a zeigt den Beschlag 10 in einer Seitenansicht, wohingegen in Figur 1b der Beschlag 10 in einer Draufsicht gezeigt ist. Der Beschlag 10 weist einen Beschlagkörper 11 auf, der zur Montage auf einen Fensterflügel ausgebildet ist. Hierfür sind Schraubelemente 31 vorgesehen, um den Beschlag 10 am Flügelelement zu verschrauben. Dabei ragt ein Vierkantschaft 29 aus der Bodenseite des Beschlagkörpers 11 heraus, der sich bei montiertem Beschlagkörper 10 in das Flügelelement hinein erstreckt und mit der Öffnungs- und Schließmechanik zusammenwirkt. Der Vierkantschaft 29 kann mittels einer Griffeinheit 12 gedreht werden, wobei die Griffeinheit 12 in einer Betätigungsachse 12a drehbar im Beschlagkörper 11 aufgenommen ist. Die Drehung der Griffeinheit 12 ist durch einen Doppelpfeil in Figur 1b angedeutet.

Im Beschlagkörper 11 ist ferner ein Schließzylinder 13 aufgenommen, der sich in einer Zylinderachse 13a erstreckt, so dass die Griffeinheit 12 über eine Wirkverbindung mit dem Schließzylinder 13 blockierbar und freigebbar ist.

Sowohl in der Seitenansicht als auch in der Draufsicht ist erkennbar, dass der Schließzylinder 13 derart im Beschlagkörper 11 aufnehmbar ist, dass die Zylinderachse 13a des Schließzylinders 13 parallel beabstandet zur Betätigungsachse 12a der Griffeinheit 12 im Beschlagkörper 11 angeordnet ist. Zur Aufnahme des Schließzylinders 13 weist der Beschlagkörper 11 einen Aufnahmekanal 15 auf, in den der Schließzylinder 13 einsetzbar und wieder herausnehmbar ist. Der Aufnahmekanal 15 besitzt dabei eine Kontur, die dem Negativ der Außenkontur des Schließzylinders 13 entspricht. Der Beschlagkörper 11 besitzt eine längliche Grundform, die gegen das Flügelelement angeordnet wird, wobei sich entlang der Zylinderachse 13a ein Aufnahmedom 32 erstreckt, um den Aufnahmekanal 15 zur Aufnahme des Schließzylinders 13 zu schaffen.

Figur 2 zeigt den Beschlag 10 in einer fliegenden Darstellung, wobei der Beschlagkörper 11 von der Oberseite dargestellt ist, in die sich der Aufnahmedom 32 des Beschlagkörpers 11 erstreckt. Im Aufnahmedom 32 ist der Aufnahmekanal 15 dargestellt, in den der Schließzylinder 13 einsetzbar ist. Ferner sind die Schraubelemente 31 zur Verschraubung des Beschlagkörpers 11 am Flügelelement dargestellt, die außenseitig am Beschlagkörper 11 angeordnet sind. Die Darstellung zeigt ferner die Griffeinheit 12 gemäß Figur 1a und 1b, die demontierbar ausgeführt ist. Die Griffeinheit 12 umfasst eine Handhabe 27 zur manuellen Betätigung, die mittels eines Schraubelementes 33 an einem Betätigungsschaft 28 anschraubbar ist, der drehbar im Beschlagkörper 11 aufnehmbar ist.

Die Handhabe 27 kann von einer ersten Seite und von einer der ersten Seite gegenüberliegenden zweiten Seite durch die lösbare Verbindung am Betätigungsschaft 28 angeordnet werden, wobei die Handhabe 27 auf einer ersten Seite gezeigt ist, welche jedoch auch von der gegenüberliegenden Seite am Betätigungsschaft 28 jeweils in unterschiedlichen Positionen angeordnet werden kann. Hierfür weist der Betätigungsschaft 28 einen Aufnahmedurchgang 34 auf, in den die Handhabe 27 von beiden Seiten einschiebbar und mittels des Schraubelementes 33 fixierbar ist Der Vorteil ist, dass die Handhabe 27 somit von verschiedenen Seiten am Betätigungsschaft 28 angebracht werden kann, wenn die Form der Handhabe 27 entsprechend angepasst ist. Insbesondere kann damit eine Umstellung des Beschlages 10 zwischen einem rechts schließenden und einem links schließenden Flügelelement ermöglicht werden. Auch kann die Handhabe 27 derart ausgeführt sein, dass diese von beiden Seiten am Betätigungsschaft 28 angeordnet werden kann, sodass zugleich unterschiedliche Bedienhöhen realisierbar sind.

In Figur 1b sind verschiedene Anordnungen der Handhabe 27 mit gestrichelten Linien angedeutet. Hierin ist gezeigt, dass die Handhabe 27 um eine horizontale und/oder um eine vertikale Achse gespiegelt angeordnet werden kann. Es sind Formen von Handhaben 27 denkbar, die in allen vier möglichen Positionen montierbar sein können. Die Darstellung zeigt Position I, II, III, IV als mögliche Positionen zur Anordnung der Handhabe 27. Während in Position I und IV bzw. in Position II und III ein Links- bzw. Rechtsflügel betätigbar ist, kann mit den Positionen I und II bzw. Position III und IV eine unterschiedliche Bedienhöhe realisiert werden.

Die von der Bodenseite in den Beschlagkörper 11 einsetzbaren Elemente zur Wirkverbindung zwischen der Griffeinheit 12 und dem Schließzylinder 13 sind unterseitig des Beschlagkörpers 11 dargestellt. Die Elemente umfassen eine Steuerscheibe 16, die durch Drehung des Schließzylinderkerns des Schließzylinders 13 in Rotation versetzt werden kann. Ferner umfasst die Wirkverbindung ein Koppelelement 14 sowie einen Sperrkörper 17, der drehfest mit dem Betätigungsschaft 28 verbunden wird. Um die Bodenseite des Beschlagkörpers 11 zu verschließen, ist eine Bodenplatte 25 gezeigt, die unterseitig gegen den Beschlagkörper 11 geschraubt werden kann. Eine detailliertere Ansicht der Elemente zur Wirkverbindung zwischen der Griffeinheit 12 und dem Schließzylinder 13 ist in der folgenden Figur näher erläutert.

Figur 3 zeigt in einer fliegenden Ansicht den Beschlag 10 aus Richtung der Bodenseite des Beschlagkörpers 11. In der Bodenseite weist der Beschlagkörper 11 einen Aufnahmeraum 24 auf, um die Mittel zur Wirkverbindung zwischen der Griffeinheit und dem Schließzylinder 13 aufzunehmen. Zunächst wird ein Sperrkörper 17, der eine Freimachung 17a umfasst, in den Aufnahmeraum 24 eingesetzt. Nachfolgend wird der Schließzylinder 13 in den Aufnahmekanal im Beschlagkörper 11 eingesetzt, und das Mitnehmerelement 26 verrastet derart mit der Steuerscheibe 16, dass durch eine Drehung des Schlüssels 20 im Schließzylinder 13 eine Rotation der Steuerscheibe 16 erzielbar ist. Weiterhin ist eine Feder 22 vorgesehen, die einen Stift 23 gegen Rastnuten 21 drückt, die im Koppelelement 14 vorhanden sind. Damit wird erreicht, dass das Koppelelement 14 in definierten Stellungen fixiert wird, die insbesondere eine Eingriffsstellung und eine Ausrückstellung der Griffeinheitsseite 14b des Koppelelementes 14 in der Freimachung 17a des Sperrkörpers 17 umfassen.

Das Koppelelement 14 erstreckt sich entlang einer Elementachse 14c und weist eine der Griffeinheitsseite 14b gegenüberliegende Schließzylinderseite 14a auf. Durch den Verbindungsbolzen 18 wird die Schließzylinderseite 14a des Koppelelementes 14 mit der Steuerscheibe 16 verbunden, indem der Verbindungsbolzen 18 in eine Schlitzgeometrie 30 in der die Steuerscheibe 16 eingesetzt wird. Damit kann eine Bewegung gemäß eines Pleuel im Koppelelement 14 erzeugt werden, wenn die Steuerscheibe 16 in Rotation versetzt wird. Folglich führt die Griffeinheitsseite 14b des Koppelelementes 14 im Wesentlichen eine Hubbewegung aus, und kann in Abhängigkeit der Drehposition der Steuerscheibe 16 in die Freimachung 17a im Sperrkörper 17 einrücken oder aus der Freimachung 17a wieder ausrücken. Um eine Führung der Griffeinheitsseite 14b zu schaffen, weist der Beschlagkörper 11 innenseitig im Aufnahmeraum 24 eine Führungsausformung 19 auf, die in Richtung zum Sitz des Schließzylinders 13 V-förmig geöffnet ausgebildet ist. Damit kann das Koppelelement 14 um die Griffeinheitsseite 14b eine Pendelbewegung ausführen, wobei zugleich eine Führung der Griffeinheitsseite 14b erreicht wird.

Figur 4 gibt eine weitere Ansicht des Beschlagkörpers 11 wieder, wobei die Ansicht die Bodenseite des Beschlagkörpers 11 mit montierten Mitteln zur Bildung der Wirkverbindung zwischen der Griffeinheit 12 und dem Schließzylinder 13 darstellt, die im Aufnahmeraum 24 aufgenommen sind. Das Koppelelement 14 ist in Umrissen dargestellt und in einer Eingriffssituation gezeigt, so dass der Sperrkörper 17 und folglich die Griffeinheit 12 sowie der Vierkantschaft 29 nicht drehbar sind.

Die Steuerscheibe 16 ist mit einem Anschlag 35 ausgeführt, der in einem ersten Detail X gegen eine erste Anschlagkante 36 und in einer weiteren Drehposition, gezeigt im Detail Y, gegen eine zweite Anschlagkante 37 zur Anlage gelangen kann. Damit wird sichergestellt, dass die Steuerscheibe 16 gemäß dem Anschlag, gezeigt im Detail X, nicht weiter gedreht werden kann, als die Drehbewegung zum Einrasten der Griffeinheitsseite 14b des Koppelelementes 14 in den Sperrkörper 17 erforderlich ist. Schlägt der Anschlag 35 gegen die zweite Anschlagkante 37 an, wird bewirkt, dass der Schließzylinder 13 genau in der Entnahmestellung steht, um den Schließzylinder 13 aus dem Aufnahmekanal im Beschlagkörper 11 zu entnehmen.

Die Figuren 5a, 5b und 5c zeigen verschiedene Positionen der Steuerscheibe 16, wobei die Drehposition der Steuerscheibe 16 gemäß Figur 5a eine Blockierstellung, gemäß Figur 5b eine Freigabestellung und gemäß Figur 5c eine Entnahmestellung einnimmt. In der Blockierstellung ragt die Griffeinheitsseite 14b des Koppelelementes 14 in die Freimachung 17a des Sperrkörpers 17 hinein, so dass der Sperrkörper 17 und folglich die Griffeinheit 12 nicht mehr drehbar sind. In der Freigabestellung ist die Steuerscheibe 16 derart verdreht, dass die Griffeinheitsseite 14b aus der Freimachung 17a im Sperrkörper 17 zurückgezogen ist, und der Sperrkörper 17 ist frei drehbar. Wird die Steuerscheibe 16 im Uhrzeigersinn gemäß der unterseitigen Ansicht weiter verdreht, so kann der Schließzylinder in eine Position gebracht werden, in der dieser aus dem Aufnahmekanal des Beschlagkörpers entnommen werden kann.

Die Darstellungen zeigen ferner den Stift 23, der in Rastnuten 21 einrasten kann, die im Koppelelement 14 eingebracht sind. Gemäß der Blockierstellung rastet der Stift 23 in eine obere Rastnut 21 ein, um eine definierte Stellung des Koppelelementes 14 sicherzustellen, die ein Sperren des Sperrkörpers 17 ermöglicht. Gemäß der Freigabestellung rastet der Stift 23 in eine weitere Rastnut 21 ein, um die Griffeinheitsseite 14b des Koppelelementes 14 aus der Freimachung 17a des Sperrkörpers 17 herauszuziehen. Dabei können leichte Drehbewegungen der Steuerscheibe 16 ausgeführt werden, ohne die Position des Koppelelementes 14 zu verändern. Die Steuerscheibe 16 weist eine Schlitzgeometrie 30 auf, und der Verbindungsbolzen 18 kann entlang der Schlitzgeometrie 30 wandern, sofern die Steuerscheibe 16 nicht weiter verdreht wird, und der Verbindungsbolzen 18 über ein Ende der Schlitzgeometrie 30 kraftbeaufschlagt wird. Erst in der Entnahmestellung gelangt der Stift 23 aus den beiden Rastnuten 21 heraus, so dass zugleich die Freimachung 17a des Sperrkörpers 17 freigegeben ist. Ferner ist die Führung des Koppelelementes 14 durch die Führungsausformung 19 dargestellt, die im Aufnahmeraum 24 des Beschlagkörpers 11 eingebracht ist.

Die Erfindung beschränkt sich in lhrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktive Einzelheiten, räumliche Anordnungen und Verfahrensschritte, können sowohl für sich als auch in den verschiedensten Kombinationen erfindungswesentlich sein. Insbesondere können der Sperrkörper 17 und der Betätigungsschaft 28 einteilig ausgeführt sein, wobei eine weitere einteilige Ausführung ebenfalls mit Anformung des Vierkantschaftes 29 ermöglicht wird. Die gezeigten Darstellungen beschränken den Beschlag 10 nicht auf eine Ausführung, in der der Schließzylinder 13 oberhalb der Griffeinheit 12 angeordnet ist Wird der Beschlag 10 auf ein Flügelelement eines Fensters montiert, kann der Schließzylinder 13 sowohl oberhalb als auch unterhalb der Griffeinheit 12 angeordnet werden.

### Bezugszeichenliste

- 10: Beschlag
- 11: Beschlagkörper
- 12: Griffeinheit
- 12a: Betätigungsachse
- 13: Schließzylinder
- 13a: Zylinderachse
- 14: Koppelelement
- 14a: Schließzylinderseite
- 14b: Griffeinheitsseite
- 14c: Elementachse
- 15: Aufnahmekanal
- 16: Steuerscheibe
- 17: Sperrkörper
- 17a: Freimachung
- 18: Verbindungsbolzen
- 19: Führungsausformung
- 20: Schlüssel
- 21: Rastnut
- 22: Feder
- 23: Stift
- 24: Aufnahmeraum
- 25: Bodenplatte
- 26: Mitnehmerelement
- 27: Handhabe
- 28: Betätigungsschaft

- 29: Vierkantschaft
- 30: Schlitzgeometrie
- 31: Schraubelement
- 32: Aufnahmedom
- 33: Schraubelement
- 34: Aufnahmedurchgang
- 35: Anschlag
- 36: erste Anschlagkante
- 37: zweite Anschlagkante

- I: erste Positionen zur Anordnung der Handhabe
- II: zweite Positionen zur Anordnung der Handhabe
- III: dritte Positionen zur Anordnung der Handhabe
- IV: vierte Positionen zur Anordnung der Handhabe

## Patentansprüche

1. Beschlag (10) für ein Flügelelement, insbesondere für einen Fensterflügel,
- mit einem Beschlagkörper (11), der zur Montage auf das Flügelelement ausgebildet ist,
- wobei eine Griffeinheit (12) in einer Betätigungsachse (12a) drehbar im Beschlagkörper (11) aufgenommen ist, und
wobei im Beschlagkörper (11) ferner ein Schließzylinder (13) vorgesehen ist, der in einer Zylinderachse (13a) betätigbar ist,
- sodass die Griffeinheit (12) über eine Wirkverbindung mit dem Schließzylinder (13) blockierbar und freigebbar ist,
**dadurch gekennzeichnet, dass**
der Schließzylinder (13) derart im Beschlagkörper (11) aufgenommen ist, dass die Zylinderachse (13a) des Schließzylinders (13) parallel beabstandet zur Betätigungsachse (12a) der Griffeinheit (12) im Beschlagkörper (11) angeordnet ist, wobei die Wirkverbindung zwischen dem Schließzylinder (13) und der Griffeinheit (12) ein Koppelelement (14) aufweist.

2. Beschlag (10) nach Anspruch 1, **dadurch gekennzeichnet, dass** der Beschlagkörper (11) einen Aufnahmekanal (15) aufweist, der zur wieder entnehmbaren Aufnahme des Schließzylinders (13) ausgebildet ist.

3. Beschlag (10) nach Anspruch 1 oder 2, **dadurch gekennzeichnet, dass** das Koppelelement (14) eine Schließzylinderseite (14a) aufweist, die in Richtung zum Schließzylinder (13) weist und dass das Koppelelement (14) eine Griffeinheitsseite (14b) aufweist, die in Richtung zur Griffeinheit (12) weist, sodass das Koppelelement (14) entlang einer Elementachse (14c) länglich ausgebildet ist und sich zwischen der Zylinderachse (13a) und der Betätigungsachse (12a) erstreckt.

4. Beschlag (10) nach Anspruch 3, **dadurch gekennzeichnet, dass** der Schließzylinder (13) derart mit dem Koppelelement (14) wirkverbunden ist, dass die Schließzylinderseite (14a) des Koppelelementes (14) durch Aktivierung des Schließzylinders (13) entlang einer Kreisbahn bewegbar ist.

5. Beschlag (10) nach Anspruch 4, **dadurch gekennzeichnet, dass** durch die Bewegung der Schließzylinderseite (14a) des Koppelelementes (14) entlang einer Kreisbahn eine Hubbewegung auf der Griffeinheitsseite (14b) des Koppelelementes (14) erzeugbar ist, sodass das Koppelelement (14) insbesondere eine Pleuelbewegung ausführt, wenn der Schließzylinder (13) aktiviert wird.

6. Beschlag (10) nach einem der vorgenannten Ansprüche, **dadurch gekennzeichnet, dass** die Wirkverbindung zwischen dem Schließzylinder (13) und dem Koppelelement (14) eine Steuerscheibe (16) umfasst, die mit dem Schließzylinder (13) in Rotation versetzbar ist.

7. Beschlag (10) nach einem der vorgenannten Ansprüche, **dadurch gekennzeichnet, dass** ein Sperrkörper (17) mit wenigstens einer Freimachung (17a) vorgesehen und vorzugsweise drehfest mit der Griffeinheit (12) verbunden ist, wobei insbesondere die Griffeinheitsseite (14b) des Koppelelementes (14) mittels der Hubbewegung in die Freimachung (17a) einführbar und aus dieser zurückziehbar ist.

8. Beschlag (10) nach Anspruch 5 bis 7, **dadurch gekennzeichnet, dass** die Schließzylinderseite (14a) mittels eines Verbindungsbolzens (18) mit der Steuerscheibe (16) verbunden ist, wobei zur Führung der Hubbewegung der Griffeinheitsseite (14b) des Koppelelementes (14) zumindest eine Führungsausformung (19) im Beschlagkörper (11) eingebracht ist.

9. Beschlag (10) nach einem der Ansprüche 6 bis 8, **dadurch gekennzeichnet, dass** die Steuerscheibe (16) mit einem rotatorisch bewegbaren Mitnehmerelement (26) des Schließzylinders (13) zusammenwirkt und in Drehbewegung versetzbar ist, wobei die Drehachse der Steuerscheibe (16) und des Mitnehmerelementes (26) mit der Zylinderachse (13a) des Schließzylinders (13) zusammenfallen.

10. Beschlag (10) nach einem der Ansprüche 2 bis 9, **dadurch gekennzeichnet, dass** der Schließzylinder (13) mittels eines Schlüssels (20) in eine Entnahmestellung bringbar ist, in der der Schließzylinder (13) aus dem Aufnahmekanal (15) des Beschlagkörpers (11) entnehmbar ist.

11. Beschlag (10) nach einem der vorgenannten Ansprüche, **dadurch gekennzeichnet, dass** das Koppelelement (14) eine und vorzugsweise zwei oder mehrere Rastnuten (21) aufweist, in die ein mittels einer Feder (22) belasteter Stift (23) eindrückbar ist.

12. Beschlag (10) nach einem der vorgenannten Ansprüche, **dadurch gekennzeichnet, dass** der Beschlagkörper (11) eine Bodenseite mit einem Aufnahmeraum (24) aufweist, sodass bei einer Anordnung des Beschlages (10) am Flügelelement die Bodenseite an die Oberfläche des Flügelelementes angrenzt, wobei wenigstens das Koppelelement (14) und vorzugsweise ferner die Steuerscheibe (16) und/oder der Sperrkörper (17) aus Richtung der Bodenseite in den Aufnahmeraum (24) einbringbar sind.

13. Beschlag (10) nach Anspruch 12, **dadurch gekennzeichnet, dass** eine Bodenplatte (25) vorgesehen ist, die zum Verschluss des Aufnahmeraumes (24) an der Bodenseite des Beschlagkörpers (11) anordbar ist.

14. Beschlag (10) nach einem der vorgenannten Ansprüche, **dadurch gekennzeichnet, dass** die Griffeinheit (12) eine Handhabe (27) aufweist, die mittels einer lösbaren Verbindung an einem Betätigungsschaft (28) angeordnet ist.

15. Beschlag (10) nach Anspruch 14, **dadurch gekennzeichnet, dass** die Handhabe (27) von einer ersten Seite und von einer der ersten Seite gegenüberliegenden zweiten Seite durch die lösbare Verbindung am Betätigungsschaft (28) anordbar ist.

16. Beschlag (10) nach einem der vorgenannten Ansprüche, **dadurch gekennzeichnet, dass** ein elektrischer Signalgeber vorgesehen ist, mit dem die Betätigungsstellung der Griffeinheit (12) detektierbar ist und/oder mit dem die Blockierstellung und/oder die Freigabestellung des Schließzylinders (13) detektierbar ist.
